# EUROPÄISCHE PATENTSCHRIFT

(11) **EP 0 033 911 B1**
(45) Veröffentlichungstag und Bekanntmachung des Hinweises auf die Patenterteilung: **14.12.1983**
(21) Anmeldenummer: 81100659.2
(22) Anmeldetag: 29.01.1981
(51) Int. Cl.: E01C 19/10, E01C 19/05

(54) **Einrichtung zur kapazitiven Hochfrequenzerwärmung von asphalt- oder teerhaltigem Brockenmaterial**
Device for capacitive high-frequency heating of fragments containing bitumen or tar
Dispositif pour l'échauffement capacitif par haute fréquence d'un matériau en morceaux contenant du goudron ou du bitume

(30) Priorität: 12.02.1980 DE 3005183
(43) Veröffentlichungstag der Anmeldung: 19.08.1981
(73) Patentinhaber: SIEMENS AKTIENGESELLSCHAFT, 80333 München (DE)
(72) Erfinder: Grassmann, Hans-Christian, Dipl.-Ing., D-8523 Igesdorf (DE)

## Beschreibung

Die Erfindung bezieht sich auf eine Einrichtung zur kapazitiven Hochfrequenzerwärmung von asphalt-oder teerhaltigem Brockenmaterial, insbesondere von aus wiederzuverwendenden Strassenbelägen stammendem Material, auf eine Endtemperatur von 170 bis 200°C.

Im Interesse der Rohstoffverknappung ist es heute von Interesse, die bei der Reparatur oder Auflassung von Strassen anfallenden Brocken aus Strassenmaterial erneut zu verwenden. Hierzu ist es bereits bekannt, die gebrochenen Stücke mit Heissdampf oder in Drehöfen mit Heissgasen zu erwärmen. Infolge des schlechten Wärmeübergangs und der Wärmeisoliereigenschaften ist es relativ schwierig, grosse Stücke, wie sie normalerweise beim Abbau anfallen, genügend schnell zu erwärmen. Ein vorheriges Zerkleinern erfordert einen hohen elektrischen Energieaufwand für die mechanischen Brecherantriebe, bringt einen relativ grossen Verschleiss an mechanischen Teilen sowie unerwünschtes scharfkantiges Zerbrechen der in den Strassenbelägen enthaltenen Füllstoffe, z.B. der Kiesel.

Für den vorstehend erwähnten Anwendungsfall wäre daher eine kapazitive Erwärmung im Hochfrequenzfeld von Vorteil, da hier die Erwärmung nicht von aussen nach innen dringt, sondern gleichmässig im gesamten Material die Wärme erzeugt wird. Es tritt hierbei jedoch das Problem auf, dass in etwa gleichmässige Schütthöhe in Hochfrequenzfeld vorhanden sein muss, da sonst die vertikal grösseren Teile in einem vertikalen Elektrodenfeld wesentlich stärker erwärmt werden, als die kleineren Teile.

Ausgehend von diesem Umstand besteht die Aufgabe der vorliegenden Erfindung darin, eine kapazitive Hochfrequenzerwärmungsvorrichtung so auszubilden, dass das Material auf einfache Weise gleichmässig auf Endtemperatur erwärmbar ist.

Diese Aufgabe wird erfindungsgemäss gelöst durch einen ersten kapazitiven Durchlaufofen, in dem das zwischen den Elektroden transportierte Brockenmaterial bis zur plastischen Verformbarkeit bei 80 bis 100° C erwärmbar ist, eine anschliessende mechanische Nivelliereinrichtung, in der das transportierte Material auf annähernd gleiche Schichtstärke verformbar ist und einen folgenden kapazitiven Durchlaufofen, in dem das Material mit annähernd gleichmässigem Abstand zu der oberen Elektrode auf Endtemperatur erwärmbar ist.

Auf diese Weise lässt sich eine gleichmässige Erwärmung der Asphaltdeckenmassen erreichen, was für die sofortige Weiterverarbeitung von ausserordentlichem Vorteil ist.

Damit die Anlage möglichst nahe an den Ort gebracht werden kann, an dem das Material wiederverwendet werden soll, sind ferner mit Vorteil Durchlauföfen samt elektrischen Einrichtungen und auch die Nivelliereinrichtung in transportablen Behältern eingebaut.

Im vorstehenden Zusammenhang sei bemerkt, dass kapazitive Durchlauföfen an sich bereits seit langem zur dielektrischen Erwärmung von Gütern aller Art bekannt sind.

Anhand eines Ausführungsbeispiels sei die Erfindung näher erläutert:
Die vorliegende Erwärmungseinrichtung besteht im Prinzip aus zwei kapazitiven Hochfrequenzdurchlauföfen 1 und 3 und einer zwischengeschalteten Nivelliereinrichtung 2.

Der Durchlaufofen 1 besteht in an sich bekannter Weise aus einem metallischen, geerdeten Transportband 13, das als untere Elektrode dient und einer in Richtung des Doppelpfeils 15 höhenverstellbaren oberen Elektrode 12, die mit dem Hochfrequenzgenerator 11, der z.B. mit einer Frequenz von 25 MHz arbeitet, verbunden ist. Der Ofen 3 ist in gleicher Weise aufgebaut und besteht ebenfalls aus Transportband 33, das als untere Elektrode dient, aus oberer Elektrode 32, die in Richtung des Doppelpfeils 35 verstellbar ist, und dem Hochfrequenzgenerator 31. Die Hochfrequenzgeneratoren 11 bzw. 31 können dabei an den Öfen angebaut sein oder separat zu einer Baugruppe zusammengefasst werden.

Die Nivelliereinrichtung 2 besteht im wesentlichen aus einem Einfülltrichter 22 und Walzen 21, in denen die Brocken 4 auf eine gleichmässige Schichtstärke h gepresst werden. Statt Walzen können aber auch Schaber oder andere Pressvorrichtungen verwendet werden.

Der Erwärmungsvorgang spielt sich nun folgendermassen ab: Die mit z.B. LKW's angelieferten teerhaltigen Brocken 4 unterschiedlicher Grösse gelangen über eine Rutsche 5 in Richtung des Pfeiles 51 auf das in Richtung des Pfeiles 14 laufende Transportband 13. Wie ersichtlich, besitzen dabei die einzelnen Brocken 4 noch unterschiedliche Abstände a zu der oberen Hochfrequenzelektrode 12, werden also in gewisser Weise unterschiedlich erwärmt. Die Leistung des Ofens 1 ist nun so bemessen, dass nach Durchlauf dieses Ofens die diesen Ofen verlassenden Brocken 4 in etwa eine Temperatur von 80 bis 100°C aufweisen, also plastisch verformbar sind. Aufgrund dieser plastischen Verformbarkeit sind die Brocken dann relativ einfach zwischen den Walzen 21 auf gleichmässige Schichthöhe h pressbar. Die die Walzen 21 verlassenden Brocken mit einigermassen konstanter Schichthöhe h gelangen dann - vorbei an einem Abstreifer 23 - auf das Transportband 33 und werden hier in Richtung des Pfeiles 34 möglichst lückenlos aneinanderliegend auf diesem Band 33 durch den Ofen 3 transportiert. Hierbei weisen die einzelnen Brocken 4 nunmehr etwa gleichen Abstand b zu der oberen Elektrode 32 auf, so dass in etwa eine gleichmässige Erwärmung aller Stücke auf die geforderte Endtemperatur von 170-200oC erreicht wird. Die den Ofen 3 verlassenden Brocken 4 gelangen dann über eine Rutsche 62 in einen Behälter 6, z.B. in einen LKW. Von hier aus wird dann das Material - wie durch den Pfeil 61 angedeutet - zur Wiederverwendung an die Strassenbaustelle gebracht.

Durch das vorstehend erläuterte zweistufige Erwärmungsverfahren im Hochfrequenzfeld ist eine relativ schnelle und gleichmässige Erwärmung des anfallenden Abbruchmaterials und somit auch eine laufende Versorgung der Neubaustellen möglich.

## Patentansprüche

1. Einrichtung zur kapazitiven Hochfrequenzerwärmung von asphalt- oder teerhaltigem Brockenmaterial, insbesondere von aus wiederzuverwendenden Strassenbelägen stammendem Material, auf eine Endtemperatur von 170-200°C, gekennzeichnet durch einen ersten kapazitiven Durchlaufofen (1), in dem das zwischen den Elektroden (12, 13) transportierte Brockenmaterial (4) bis zur plastischen Verformbarkeit bei 80-100°C erwärmbar ist, eine anschliessende mechanische Nivelliereinrichtung (2), in der das transportierte Material (4) auf annähernd gleiche Schichtstärke (h) verformbar ist und einen folgenden kapazitiven Durchlaufofen (3), in dem das Material (4) mit annähernd gleichmässigem Abstand (b) zu der oberen Elektrode (32) auf Endtemperatur erwärmbar ist.

2. Einrichtung nach Anspruch 1, dadurch gekennzeichnet, dass Durchlauföfen (1, 3) und Nivelliereinrichtung (2) in transportablen Behältern eingebaut sind.

## Claims

1. Apparatus for the capacitive high-frequency heating of lump material containing asphalt or tar, in particular of material which comes from road surfaces and which is to be re-used, to a final temperature of 170-200°C, characterised by a first capacitive continuous furnace (1), in which the lump material (4) carried between the electrodes (12, 13) can be heated at 80-100°C until it is plastically deformed, a following mechanical levelling device (2), in which the material (4) carried can be deformed to have a substantially uniform layer thickness (h), and a following capacitive continuous furnace (3), in which the material (4) which is at a substantially uniform distance (b) from the upper electrode (32), can be heated to the final temperature.

2. Apparatus as claimed in claim 1, characterised in that the continuous furnaces (1, 3) and the levelling device (2) are installed in transportable containers.

## Revendications

1. Dispositif de chauffage capacitif par haute fréquence d'un matériau en morceaux contenant du goudron ou du bitume, notamment d'un matériau provenant de revêtements de routes à réutiliser, à une température finale de 170 à 200°C, caractérisé par un premier four continu capacitif (1 dans lequel le matériau en morceaux (4) transporté entre les électrodes (12, 13) peut être réchauffé entre 80 et 100°C jusqu'à ce qu'il devienne apte à se déformer plastiquement, par un dispositif mécanique de nivellement (2) qui y fait suite et dans lequel le matériau transporté (4) peut être déformé à une épaisseur de couche (h) à peu près uniforme, et par un four continu capacitif (3) qui y fait suite, dans lequel le matériau (4) peut être réchauffé à la température finale avec une distance (b) à peu près uniforme par rapport à l'électrode supérieure (32).

2. Dispositif selon la revendication 1, caractérisé en ce que les fours continus (1, 3) et le dispositif de nivellement (2) sont montés dans des cuves transportables.
